# EUROPÄISCHE PATENTSCHRIFT

(11) **EP 0 355 369 B1**
(45) Veröffentlichungstag und Bekanntmachung des Hinweises auf die Patenterteilung: **02.12.1992**
(21) Anmeldenummer: 89112721.9
(22) Anmeldetag: 12.07.1989
(51) Int. Cl.: B65H 29/16, B65H 29/52

(54) **Vorrichtung zum Fördern von Flächenerzeugnissen**
Device for conveying flat objects
Dispositif pour transporter des objets plats

(30) Priorität: 16.08.1988 CH 3065/88
(43) Veröffentlichungstag der Anmeldung: 28.02.1990
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- DE-B- 1 561 738
- FR-A- 2 334 596
- US-A- 1 385 468

## Beschreibung

Die vorliegende Erfindung betrifft eine Vorrichtung zum Fördern von Flächenerzeugnissen, insbesondere von Druckereiprodukten, gemäss dem Oberbegriff des Anspruchs 1.

Bei Vorrichtungen zum Fördern von Flächenerzeugnissen mit zwei hintereinander geschalteten Förderanordnungen besteht das Problem, dass im Bereich zwischen den beiden Förderanordnungen die Flächenerzeugnisse nicht abgestützt sind. Diese können beim Uebergang von der einen Förderanordnung auf die andere verletzt werden, oder laufen gar nicht auf die nachgeschaltete Förderanordnung auf, da sie zu wenig Eigensteifigkeit besitzen, um den Bereich zwischen den beiden Förderanordnungen zu überbrücken. Es ist beispielsweise aus der FR-A1-2 334 596 bekannt, dieses Problem mittels endlosen, umlaufend angetriebenen Förderbändern zu lösen, welche den Endbereich der ersten Förderanordnung und den Anfangsbereich der zweiten, dieser nachgeschalteten Förderanordnung überlappen. Der Bereich zwischen den beiden Förderanordnungen wird also mittels eines umlaufend angetriebenen Bandförderers überbrückt, was einen erheblichen konstruktiven Aufwand mit sich zieht.

Die DE-B-1561738 offenbart eine Einrichtung zum Bilden einer Schuppenformation aus einzelweise hintereinander zugeführten Druckereiprodukten. Diese Einrichtung weist zwei einander nachgeschaltete Bandförderer auf, wobei der Anfangsbereich des nachgeschalteten zweiten Bandförderers tiefer liegt als die Förderebene des ersten Förderers.

Zwischen den Transportbändern des ersten Förderers sind Stützzungen angeordnet, die in dem Bereich zwischen die beiden Bandförderer vorstehen. Zwischen dem freien Ende dieser Zungen und dem Anfang des zweiten Förderers befindet sich eine Düsenanordnung mit gegen oben gerichteten Blasdüsen und ein Saugkasten, sowie eine oberhalb diesen angeordnete Umlenkvorrichtung, um den von den Düsen erzeugten Luftstrom gegen unten umzulenken. Dadurch wird sichergestellt, dass der vorlaufende Bereich des mittels des ersten Bandförderers zugeführten Druckereiprodukts ohne Störung über die unten gehaltene Hinterkante des bereits mittels des zweiten Bandförderers verlangsamten Druckereiproduktes geschoben wird.

Es ist deshalb Aufgabe der vorliegenden Erfindung, eine Vorrichtung gemäss dem Oberbegriff des Anspruchs 1 zu schaffen, dessen Abstützeinrichtung mit einfachsten Mitteln den Uebergang der Flächenerzeugnisse von der einen Förderanordnung auf die andere zuverlässig sicherstellt.

Diese Aufgabe wird durch die Merkmale des kennzeichnenden Teiles des Anspruchs 1 gelöst.

Die Abstützeinrichtung weist mindestens ein schmales Abstützelement auf, welches stillstehend im Bereich zwischen den beiden Förderanordnungen angeordnet ist und sich in Förderrichtung der Förderanordnung erstreckt. Infolge der sehr kleinen Gleitfläche des schmalen Abstützelementes ist die Reibung zwischen den Flächenerzeugnissen und dem Abstützelement sehr gering, so dass trotz stillstehendem Abstützelement ein sicherer Uebergang der Flächenerzeugnisse von der einen Forderanordnung auf die andere sichergestellt ist.

Bei einer bevorzugten Ausbildungsform gemäss Anspruch 2 werden jegliche Spalten zwischen dem Ende bzw. Anfang der Förderanordnungen und der Abstützeinrichtung vermieden.

In einer bevorzugten Ausbildungsform sind die Förderanordnungen Bandförderer. Falls diese mehrere, zueinander parallele und voneinander seitlich beabstandete Förderbänder aufweisen, so ist mindestens ein Abstützelement vorgesehen, dass an Befestigungsstellen zwischen jeweils zwei Förderbändern fixiert ist. Eine besonders gute Abstützung wird dadurch erreicht, dass über die gesamte Breite der Bandförderer mehrere Abstützelemente vorgesehen sind, welche jeweils zwischen zwei Förderbändern befestigt sind.

Es können auch zwei Abstützelemente vorgesehen sein, die an Befestigungsstellen seitlich ausserhalb der Förderbänder befestigt sind. Eine solche Ausbildungsform eignet sich auch für Bandförderer, die nur ein einziges Förderband aufweisen.

In einer besonders bevorzugten Ausbildungsform sind die förderwirksamen Trume der Bandförderer von Plattenelementen unterstützt, wobei die Befestigungsstellen für die Abstützelemente an den Plattenelementen vorgesehen sind. Dies ermöglicht eine äusserst einfache Konstruktion.

In vorteilhafter Weise eignet sich die erfindungsgemässe Vorrichtung zum Fördern von in einer Schuppenformation anfallenden Druckereiprodukten, wie Zeitungen, Zeitschriften und dergleichen, bei der vorzugsweise die in Förderrichtung gesehen vorlaufende Kante der Druckereiprodukte von jeweils vorlaufenden Druckereiprodukt überdeckt ist. Bei einer solchen Schuppenformation wird nun die untenliegende vorlaufende Kante der Druckereiprodukte sicher auf den förderwirksamen Trum der nachgeschalteten Förderanordnung geleitet. Dies ist von besonderem Vorteil, wenn es sich bei der vorlaufenden Kante um jeweils den dem Falz gegenüberliegenden offenen Seitenrand handelt, weil dieser ohne Abstützeinrichtung auffächern könnte und somit die Gefahr für eine Verletzung der Druckereiprodukte besonders gross wäre.

Weitere bevorzugte Ausbildungsformen sind in den weiteren abhängigen Ansprüchen angegeben.

Ein Ausführungsbeispiel der Erfindung wird nun anhand der Zeichnung näher erläutert. Es zeigen rein schematisch:
- Fig. 1: eine Vorrichtung mit zwei hintereinander angeordneten Bandförderern in einem Vertikalschnitt entlang der Linie I - I der Figur 2,
- Fig. 2: in Draufsicht einen Teil der Vorrichtung gemäss Figur 1, ohne die in der Figur 1 dargestellte Schuppenformation, und
- Fig. 3 a-e: verschiedene Ausbildungsformen von Befestigungsanordnungen für das Abstützelement.

In den Figuren 1 und 2 ist der Uebergangsbereich 8 von zwei hintereinander geschalteten Bandförderern 10, 12 mit je mehreren parallelen seitlich voneinander beanstandeten, in Förderrichtung F umlaufend angetriebenen Förderbändern 14 dargestellt. Die Förderbänder 14 sind am Ende bzw. Anfang der Bandförderer 10, 12 um Walzen 16 geführt, welche auf Wellen 18 sitzen. Die Wellen 18 sind an schematisch dargestellten Lagern 20 drehbar gelagert, welche ihrerseits an seitlichen Lagerschildern 22 der Bandförderer 10, 12 befestigt sind. Die förderwirksame Trume der Förderbänder 14 gleiten über Abstützplatten 24, welche ebenfalls an den Lagerschildern 22 fixiert sind.

An den Abstützplatten 24 sind jeweils im Bereich zwischen zwei Förderbändern 14 reibungsarme saitenförmige Abstützelemente 26, z. Bsp. Kunststoff- oder Stahlsaiten, befestigt, welche den Bereich zwischen den beiden Bandförderern 10, 12 auf der Höhe der förderwirksamen Trume der Förderbänder 14 überbrücken.

Die von den Bandförderern 10, 12 in Förderrichtung F transportierten gefalteten Druckereiprodukte 28 (siehe Figur 1) sind in einer Schuppenformation S angeordnet, in welcher das jeweils vorlaufende Druckereiprodukt 28 auf dem nachfolgenden aufliegt; die vorlaufenden Kanten 30 der Druckereiprodukte 28 sind somit untenliegend. Bei der vorlaufenden Kante 30 handelt es sich jeweils um den dem Falz 32 der Druckereiprodukte 28 gegenüberliegenden offenen Seitenrand. Im Bereich der Bandförderer 10, 12 liegt jede vorlaufende Kante 30 auf dem Förderwirksamen Trum der Förderbänder 14 auf und im Bereich zwischen den beiden Bandförderern 10, 12 werden die vorlaufenden Kanten 30 von den Abstützelementen 26 abgestützt. Die Abstützelemente 26 verhindern somit ein Auffächern des dem Falz 32 gegenüberliegenden offenen Seitenrandes der Druckereiprodukte 28 und leiten die vorlaufenden Kanten 30 auf die förderwirksamen Trume der Förderbänder 14 des zweiten Bandförderers 12. Die Druckereiprodukte 28 werden auch definiert vom ersten Bandförderer 10 abgelöst und können im Bereich zwischen den beiden Bandförderern 10, 12 nicht frei nach unten durchhängen, sich so aus der Schuppenformation S lösen und nach unten wegfallen.

In der Figur 3 sind verschiedene Befestigungsarten der Abstützelemente 26 dargestellt, wobei in den Figuren 3 a-d jeweils nur das eine Ende der Abstützelemente 26 gezeigt ist. Gemäss Figur 3 a ist der Endbereich des Abstützelementes 26 zwischen zwei von einander ungefähr um den Durchmesser des Abstützelementes 26 beabstandete Stifte 34 hindurchgeführt und wird mittels einer am Ende des Abstützelementes 26 vorgesehenen Verdickung 36, beispielsweise einer Plombe, festgehalten.

Bei einer Ausführungsform gemäss Figur 3 b weist die Abstützplatte 24 (vergl. Fig. 1 und 2) eine Bohrung 38 auf, durch welche der Endbereich des Abstützelementes 26 geführt ist. Das Ausfädeln des Abstützelementes 26 aus der Bohrung 38 wird ebenfalls durch eine Verdickung 36 verhindert.

In der Figur 3 c ist der Endbereich des Abstützelementes 26 zwischen der Abstützplatte 24 und einer mittels einer Schraube 40 an der Abstützplatte 24 befestigten Unterlagsscheibe 42 festgeklemmt.

In der Figur 3 d befindet sich das Ende des Abstützelementes 26 in einer Querbohrung 44 durch eine rechtwinklig zum Abstützelement 26 verlaufenden Spannwelle 46. Der Endbereich des Abstützelementes 26 ist um die Spannwelle 46 gewickelt.

Gemäss Figur 3 e bildet das Abstützelement 26 eine endlose Schlaufe, welche zwei Befestigungsbolzen 48 umgreift, welche im End- bzw. Anfangsbereich der beiden Bandförderer 10, 12 vorgesehen sind.

Selbstverständlich können auch Abstützelemente 26 vorgesehen sein, die seitlich ausserhalb der Förderbänder 14 der Bandförderer 10, 12 angeordnet sind. Diese können beispielsweise ebenfalls an den Abstützplatten 24 im Bereich zwischen den äussersten Förderbändern 14 und der Lagerschilder 22 befestigt sein. Eine solche Anordnung der Abstützelemente 26 eignet sich auch für Bandförderer 10, 12 mit nur je einem Förderband, wobei diese Förderbänder jeweils schmäler sind, als die zu transportierenden Flächenerzeugnisse. Die faden-, draht-, schnur- oder litzenförmigen Abstützelemente 26 können an ihren beiden Enden unterschiedlich oder gleich ausgebildet sein. So kann beispielsweise am einen Ende eine Verdickung 36 vorgesehen sein, um das Abstützelement 26 an diesem Ende gemäss Figur 3 a oder b zu halten, und das andere Ende gemäss Figur 3 c festgeklemmt, oder gemäss Figur 3 d fixiert sein. Dies ermöglicht ein problemloses Spannen der Abstützelemente 26. Des weitern eignen sich diese Abstützelemente 26 insbesondere auch für Förderanordnungen mit Nockenförderern.

Die Abstützelemente können auch durch vertikale, schmale Stege gebildet sein, die von der einen Förderanordnung zur anderen verlaufen. Diese können beiderends an den Förderanordnungen befestigt sein; es ist aber auch denkbar, die Stege nur einseitig an der einen Förderanordnung zu fixieren. Vorteilhafterweise greifen auch diese Stege in die Förderstrecken der Förderanordnungen ein, um Spalte zwischen diesen und den Stegen zu vermeiden.

## Patentansprüche

1. Vorrichtung zum Fördern von Flächenerzeugnissen, insbesondere von Druckereiprodukten, mit zwei hintereinandergeschalteten Förderanordnungen und mit einer den Bereich zwischen diesen überbrückenden Abstützeinrichtung mit mindestens einem sich im wesentlichen in Förderrichtung der Förderanordnungen erstreckenden Abstützelement zum Abstützen der Flächenerzeugnisse beim Uebergang von der einen Förderanordnung auf die andere, dadurch gekennzeichnet, dass das Abstützelement (26) faden-, draht-, schnur- oder litzenförmig ausgebildet und zwischen den Förderanordnungen (10,12) stillstehend gespannt ist, und der stützwirksame Bereich des Abstützelementes (26) sich im wesentlichen auf der Förderhöhe der Förderanordnungen (10, 12) befindet.

2. Vorrichtung nach Anspruch 1, dadurch gekennzeichnet, dass das Abstützelement (26) in die Förderstrecken der Förderanordnungen (10,12) eingreift.

3. Vorrichtung nach Anspruch 1 oder 2, dadurch gekennzeichnet, dass das Abstützelement (26) an seinen beiden Enden an einer ortsfesten Befestigungsstelle im End- bzw. Auffangsbereich der Förderanordnungen (10,12) befestigt ist.

4. Vorrichtung nach Anspruch 3, dadurch gekennzeichnet, dass das Abstützelement (26) mindestens am einen Ende eine Verdickung (36) aufweist, mit welcher es an einer Halteanordnung (34, 24, 38) eingehängt ist.

5. Vorrichtung nach Anspruch 3, dadurch gekennzeichnet, dass das Abstützelement (26) mindestens am einen Ende geklemmt (40, 42) ist.

6. Vorrichtung nach Anspruch 3, dadurch gekennzeichnet, dass das Abstützelement (26) mindestens am einen Ende um eine Spannwelle (46) gewickelt ist.

7. Vorrichtung nach Anspruch 1 oder 2, dadurch gekennzeichnet, dass das Abstützelement (26) eine Endlosschlaufe bildet und an den im End- bzw. Anfangsbereich der Förderanordnungen (10, 12) vorgesehenen ortsfesten Befestigungsstellen je ein, vorzugsweise zylinderförmiges, Halteelement (48) umgreift.

8. Vorrichtung nach einem der Ansprüche 1 bis 7, dadurch gekennzeichnet, dass die Förderanordnungen Bandförderer (10, 12) mit mindestens je einem Förderband (14) sind.

9. Vorrichtung nach Anspruch 8, dadurch gekennzeichnet, dass die Bandförderer (10, 12) mehrere zueinander parallele, voneinander seitlich beabstandete Förderbänder (14) aufweisen und mindestens ein Abstützelement (26) vorgesehen ist, das an Befestigungsstellen zwischen jeweils zwei Förderbändern (14) fixiert ist.

10. Vorrichtung nach Anspruch 8 oder 9, dadurch gekennzeichnet, dass zwei Abstützelemente (26) vorgesehen sind, die an Befestigungsstellen seitlich ausserhalb der Förderbänder (14) befestigt sind.

11. Vorrichtung nach einem der Ansprüche 8 bis 10, dadurch gekennzeichnet, dass die förderwirksamen Trume der Bandförderer (10, 12) von Plattenelementen (24) unterstützt sind und die Befestigungsstellen an den Plattenelementen (24) vorgesehen sind.

12. Vorrichtung nach einem der Ansprüche 1 bis 11, dadurch gekennzeichnet, dass jedes Abstützelement (26) eine reibungsarme Oberfläche aufweist.

13. Verwendung der Vorrichtung nach Anspruch 1 zum Fördern von in einer Schuppenformation (S) anfallenden Druckereiprodukten (32) wie Zeitungen, Zeitschriften und dergleichen, bei der vorzugsweise die in Förderrichtung (F) gesehen vorlaufende Kante (30) der Druckereiprodukte (32) vom jeweils vorlaufenden Druckereiprodukt (32) überdeckt ist.

## Claims

1. An apparatus for conveying flat products, particularly printing shop products, with two serially disposed conveyor systems and with a supporting arrangement bridging the area between them and with at least one supporting element extending substantially in the direction of conveyance of the conveyor systems, for supporting the flat products during the transition from one conveyor system to the other, characterised in that the supporting element (26) is of thread, wire, cord or strand-like construction and is stretched in a stationary manner between the conveyor systems (10, 12) and in that the effective supporting region of the supporting element (26) is disposed essentially at the conveying height of the conveyor systems (10, 12).

2. An apparatus according to claim 1, characterised in that the supporting element (26) engages the conveyor paths of the conveyor systems (10, 12).

3. An apparatus according to claim 1 or 2, characterised in that the supporting element (26) is fixed at both ends on a stationary fixing location in the starting or finishing area of the conveyor systems (10, 12).

4. An apparatus according to claim 3, characterised in that the supporting element (26) has at least at one end a thickened portion (26) by which it is suspended on a retaining arrangement (34, 24, 38).

5. An apparatus according to claim 3, characterised in that at least one end of the supporting element (26) is clamped (40, 42).

6. An apparatus according to claim 3, characterised in that at least one end of the supporting element (26) is wound around a tensioning spindle (46).

7. An apparatus according to claim 1 or 2, characterised in that the supporting element (26) forms an endless loop and engages around respective preferably cylindrical retaining elements (48) at the stationary fixing locations provided at the starting or finishing areas of the conveyor systems (10, 12).

8. An apparatus according to one of claims 1 to 7, characterised in that the conveyor systems are belt conveyors (10, 12) each with at least one conveyor belt (14).

9. An apparatus according to claim 8, characterised in that the belt conveyors (10, 12) have parallel with one another, a plurality of laterally spaced apart conveyor belts (14) and at least one supporting element (26) which is fixed at fixing locations between in each case two conveyor belts (14).

10. An apparatus according to claim 8 or 9, characterised in that two supporting elements (26) are provided which are fixed at fixing locations laterally outside the conveyor belts (14).

11. An apparatus according to one of claims 8 to 10, characterised in that the effectively conveying strands of the belt conveyors (10, 12) are supported by plate elements (24) and in that the fixing locations are provided on the plate elements (24).

12. An apparatus according to one of claims 1 to 11, characterised in that each supporting element (26) has a low-friction surface.

13. Use of the apparatus according to claim 1 for conveying printing shop products (32) such as newspapers, magazines and the like, which occur in an imbricated formation (S), in which preferably the - when viewed in the direction of conveyance (F) - leading edge (30) of the printing shop products (32) is covered by whichever is the preceding product (32).

## Revendications

1. Dispositif pour transporter des objets plats, en particulier des produits d'imprimerie, comprenant deux systèmes transporteurs installés l'un derrière l'autre et un dispositif de soutien franchissant la région entre lesdits systèmes transporteurs, avec au moins un élément de support qui s'étend sensiblement dans la direction de transport des systèmes transporteurs pour soutenir les objets plats lors du passage d'un système transporteur sur l'autre, **caractérisé en ce** que l'élément de support (26) est conformé en fil, fil métallique, cordon ou tresse et tendu de manière fixe entre les systèmes transporteurs (10, 12), et que la zone de soutien de l'élément de support (26) se situe sensiblement au niveau de transport des systèmes transporteurs (10, 12).

2. Dispositif selon la revendication 1, caractérisé en ce que l'élément de support (26) s'engage dans les voies de transport des systèmes transporteurs (10, 12).

3. Dispositif selon l'une des revendications 1 ou 2, caractérisé en ce que l'élément de support (26) est fixé à ses deux extrémités à un point de fixation fixe dans la region de fin ou respectivement de debut des systèmes transporteurs (10, 12).

4. Dispositif selon la revendication 3, caractérisé en ce que l'élément de support (26) présente au moins à l'une des extrémités un épaississement (36) par lequel il est accroché dans un système de fixation (34, 24, 38)

5. Dispositif selon la revendication 3, caractérisé en ce que l'élément de support (26) est enserré à au moins l'une des extrémités (40, 42).

6. Dispositif selon la revendication 3, caractérisé en ce que l'élément de support (26) est enroulé à l'une des extrémités autour d'une broche de tension (46).

7. Dispositif selon l'une des revendications 1 ou 2, caractérisé en ce que l'élément de support (26) forme une boucle sans fin et enveloppe respectivement aux points de fixation fixes prévus dans la région de fin ou de début des systèmes transporteurs (10, 12), un élément de fixation (48) de préférence cylindrique.

8. Dispositif selon l'une des revendications 1 à 7, caractérisé en ce que les systèmes transporteurs sont des transporteurs à bande (10, 12) dont chacun comprend au moins une bande transporteuse (14).

9. Dispositif selon la revendication 8, caractérisé en ce que les transporteurs à bande (10, 12) comprennent plusieurs bandes transporteuses (14) parallèles disposées à distances latérales les unes des autres et qu'il est prévu au moins un élément de support (26) qui est fixé à des points de fixation entre respectivement deux bandes transporteuses (14).

10. Dispositif selon l'une des revendications 8 ou 9, caractérisé en ce qu'il comprend deux éléments de support (26) qui sont fixés à des points de fixation situés latéralement à l'extérieur des bandes transporteuses (14).

11. Dispositif selon l'une des revendications 8 à 10, caractérisé en ce que les brins actifs des transporteurs à bande (10, 12) sont soutenus par des éléments (24) en forme de plaques et que les points de fixations sont prévus sur les éléments de plaque (24).

12. Dispositif selon l'une des revendications 1 à 11, caractérisé en ce que chaque élément de support (26) présente une surface à faible coefficient de friction.

13. Mise en oeuvre du dispositif selon la revendication 1 pour le transport de produits d'imprimerie (32) tels que des journaux, revues et analogues amenés en une formation imbriquée (S) dans laquelle le bord (30) des produits d'imprimerie (32) respectivement antérieur dans la direction de transport (F) est recouvert de préférence par le produit d'imprimerie (32) respectivement précédent.
